# EUROPÄISCHE PATENTSCHRIFT

(11) **EP 0 241 026 B1**
(45) Veröffentlichungstag und Bekanntmachung des Hinweises auf die Patenterteilung: **15.05.1991**
(21) Anmeldenummer: 87105239.5
(22) Anmeldetag: 09.04.1987
(51) Int. Cl.: B65D 3/20, B65D 5/54

(54) **Als Runddose ausgebildete Faltschachtel**
Blank for a round box
Flan pour boîte ronde

(30) Priorität: 11.04.1986 DE 8609970 U
(43) Veröffentlichungstag der Anmeldung: 14.10.1987
(73) Patentinhaber: SOCIETE DES PRODUITS NESTLE S.A., 1800 Vevey (CH)
(72) Erfinder: Gundlach, Ilse, D-4800 Bielefeld 1 (DE)

(56) Entgegenhaltungen:
- DE-C- 1 124 422
- US-A- 3 713 576

## Beschreibung

Die Erfindung bezieht sich auf eine faltbare, als Runddose ausgebildete Faltschachtel, die aus einem Kartonzuschnitt o. dgl. hergestellt wird, mit durch Rillungen getrennten Körperwänden und deren angelenkten Verschlussteilen sowie zwischen den Verschlussteilen angeordneten Verbindungszwickel, wobei die an der Ober- und Unterkante angelenkten Verschlussteile über bogenförmige Rillungen mit den Schachtelwänden verbunden sind.

Das US Patent 3 713 576 betrifft ebenfalls eine faltbare, als Runddose ausgebildete Faltschachtel, mit durch Rillungen getrennten Körperwänden und an den letzeren angelenkten Verschlussteilen, die als Dreiecke ausgebildet sind. Bei der Schachtel gemäss diesem Patent muss man jedes der vier Dreiecke falten, was lange Zeit für die Schliessung benötigt. Bei der Oeffnung, muss man ebenfalls alle Dreiecke auseinanderfalten.

Der Erfindung liegt die Aufgabe zugrunde, eine als Runddose ausgebildete Faltschachtel im Deckel- sowie im Bodenbereich mit einem Rosettenverschluss zu schaffen, der dann eine schnelle Oeffnung und Schliessung ermöglicht.

Diese Aufgabe wird erfindungsgemäss dadurch gelöst, dass die Verbindungszwickel trapezförmige Stege zwischen den Verschlussteilen bilden, wobei diese Stege sich auf ungefähr die Hälfte der Höhe der Verschlussteile erstrecken und einen Rand des Verschlussteiles mit dem anderen Rand des folgenden Verschlussteiles verbinden, und wobei Ausstanzungen zwischen den Verschlussteilen in der Nähe der Rillungen vorhanden sind, um einen Rosettenverschluss zu ermöglichen.

Die erfindungsgemässe Faltschachtel kann auch so ausgeführt werden, dass rechtwinklig zum Kleber verlaufend ein Aufreisstreifen und vertikal zwei Knicklinien angeordnet sind.

Die erfindungsgemässe Aufgabe kann bei einer derartigen Formkombination der eingangs genannten Art auch so gelöst werden, dass der Zuschnitt über einen Dorn verformt wird und die vertikal verlaufenden Rillungen entfallen können.

In der Zeichnung ist die Erfindung anhand von zwei Ausführungsbeispielen veranschaulicht.

Es zeigen:
Figur 1
einen Zuschnitt, der als Runddose ausgebildeten Faltschachtel,
Figur 2
eine aufgerichtete, als Runddose ausgebildete Faltschachtel in perspektivischer Darstellung.

Die Faltschachtel besteht aus Seitenwänden (2,3,4) mit vertikal verlaufenden Knicklinien (11) und einem Kleber (5). Rechtwinklig zum Kleber ist ein Aufreisstreifen (9) vorgesehen. Zum Schliessen der Schachtel sind an den Seitenwänden Verschlussteile (6) sowie zwischen den Verschlussteilen Verbindungszwickel (7) angelenkt. Die VerSchlussteile (6) sind mit den Schachtelwänden (2,3,4) über bogenförmige Rillungen (8) verbunden.

Die Verbindungszwickel (7) bilden Stege die beim Falten der Verschlussteile (6) unterhalb diesen liegen. Um das Einfalten der Verschlussteile zu ermöglichen, sind Ausstanzungen (10) vorgesehen.

## Patentansprüche

1. Faltbare, als Runddose ausgebildete Faltschachtel, die aus einem Kartonzuschnitt o. dgl. hergestellt wird, mit durch Rillungen (8) getrennten Körperwänden und deren angelenkten Verschlussteile (6) sowie zwischen den Verschlussteilen angeordneten Verbindungszwickel (7), wobei die and der Ober- und Unterkante angelenkten Verschlussteile (6) über bogenförmige Rillungen (8) mit den Schachtelwänden (2,3,4) verbunden sind, dadurch gekennzeichnet, dass die Verbindungszwickel (7) trapezförmigen Stege zwischen den Verschlussteilen (6) bilden, wobei diese Stege sich auf ungefähr die Hälfte der Höhe der Verschlussteile (6) erstrecken und einen Rand des Verschlussteiles mit dem anderen Rand des folgenden Verschlussteiles verbinden und wobei Ausstanzungen (10) zwischen den Verschlussteilen in der Nähe der Rillungen (8) vorhanden sind, um einen Rosettenverschluss zu ermöglichen.

2. Faltbare, als Runddose ausgebildete Faltschachtel gemäss Anspruch 1 dadurch gekennzeichnet, dass rechtwinklig zum Kleber (5) verlaufend ein Aufreisstreifen (9) und vertikal zwei Knicklinien (11) angeordnet sind.

## Claims

1. A folding box in the form of a round box made from a paperboard blank or the like, comprising walls separated by grooves (8) and hinged closure flaps (6) thereof and connecting gussets ( 7) between the closure flaps, the closure flaps (6) hinged at their upper and lower edges being connected by arcuate grooves ( 8) to the box walls (2,3,4), characterized in that the connecting gussets (7) form trapezoidal webs between the closure flaps (6), these webs extending to approximately half the height of the closure flaps (6) and connecting one edge of the closure flap to the other edge of the following closure flap and openings (10) being present between the closure flaps in the vicinity of the grooves (8) to make a rosette closure possible.

2. A folding box in the form of a round box as claimed in claim 1, characterized in that a tear strip (9) extending at a right angle to the adhesive (5) and two vertical fold lines (11) are provided.

## Revendications

1. Boîte pliante, se présentant sous la forme d'une boîte ronde qui est fabriquée à partir d'une découpe de carton ou similaire, avec des parois de corps séparées par des rainures (8) et leurs parties de fermeture (6) articulées ainsi que des goussets de liaison (7) disposés entre les parties de fermeture, les parties de fermeture (6), articulées sur le bord supérieur et le bord inférieur, étant reliées aux parois de boîte (2, 3, 4), par des rainures (8) en arc, caractérisée en ce que les goussets de liaison (7) forment des cloisons trapézoïdales entre les parties de fermeture (6), ces cloisons s'étendant sur à peu près la moitié de la hauteur des parties de fermeture (6) et reliant un bord de la partie de fermeture à l'autre bord de la partie de fermeture suivante et des découpes (10) étant prévues entre les parties de fermeture, à proximité des rainures (8), pour permettre une fermeture en rosace.

2. Boîte pliante, se présentant sous la forme d'une boîte ronde selon la revendication 1, caractérisée en ce qu'il est prévu une bande à arracher (9) perpendiculairement à la patte de collage (5) et, verticalement, deux lignes de pliage (11).
